# FASCICULE DE BREVET EUROPEEN

(11) **EP 1 049 847 B1**
(45) Date de publication et mention de la délivrance du brevet: **24.04.2002**
(21) Numéro de dépôt: 99900938.4
(22) Date de dépôt: 15.01.1999
(51) Int. Cl.: E05B 73/00

(54) **BOITIER ANTIVOL**
DIEBSTAHLSICHERUNGSDOSE
ANTI-THEFT CASE

(30) Priorité: 19.01.1998 FR 9800516
(43) Date de publication de la demande: 08.11.2000
(73) Titulaire: Fors France S.A., 94107 Saint-Maur des Fossés Cédex (FR)
(72) Inventeur: BOUAN, Bruno, F-94210 La Varenne (FR)
(74) Mandataire: Breese, Pierre
(86) Numéro de dépôt international: FR9900078
(87) Numéro de publication internationale: WO9936652

(56) Documents cités:
- EP-A- 0 402 822
- EP-A- 0 508 201
- EP-A- 0 666 954
- WO-A-93/15294
- DE-A- 3 522 252
- DE-U- 29 507 538
- US-A- 5 147 034

## Description

La présente invention concerne un boîtier antivol destiné notamment à protéger des articles contre le vol à l'étalage.

De tels boîtiers sont bien connus dans leurs principes généraux. Ils comportent habituellement une gâchette mobile empêchant le retrait de l'article protégé en position verrouillée, la gâchette étant maintenue en position verrouillée par un organe propre à interagir avec un outil de déverrouillage magnétique.

La gâchette vient se positionner au repos pour obturer partiellement la fente d'introduction de l'article, ou pour empêcher l'ouverture d'une trappe d'accès ou du couvercle du boîtier, ou encore pour bloquer un boîtier comportant deux pièces rotatives.

Généralement, l'organe de verrouillage est formé par une lame métallique. Cette solution présente toutefois quelques inconvénients. Cette lame peut se bloquer assez facilement, ce qui se traduit par la nécessité de multiples manipulations avant le déverrouillage de la gâchette. Par ailleurs, cette lame doit nécessairement être positionner très près de la surface du boîtier, pour permettre une interaction satisfaisante avec l'aimant de l'outil de déblocage. Un example d'un tel boîtier est donné en EP-A-0 508 201.

On connaît également dans l'état de la technique un boîtier antivol décrit dans le brevet européen EP-A-0 666 954, Ce brevet divulgue un coffret muni d'un élément déplaçable axialement et transversalement. Cet élément mobile est verrouillable par une tige pouvant s'engager dans un trou prévu dans le boîtier. Cet élément mobile est soumis à l'action d'un moyen de sollicitation - un ressort - qui tend à déplacer l'élément de verrouillage transversalement et à l'engager dans le trou lorsque l'élément de verrouillage est amené en alignement avec le trou.

Un tel dispositif ne s'avère pas totalement satisfaisant. Dans la position de verrouillage, la tige, la cavité prévue dans la gâchette pour guider la tige, et le trou prévu dans le boîtier sont nécessairement alignés.

Il suffit d'un choc transversal pour qu'une force mécanique transversale vienne s'opposer à l'action du ressort pour que la gâchette puisse être libérée, sans l'utilisation de l'outil de déverrouillage. Pour cela, il suffit de taper le boîtier contre un support, selon un mouvement présentant une composante principale transversale et une composante de moindre force orientée vers l'avant du boîtier, pour que l'extrémité de la tige sorte du trou prévu dans le boîtier, et libère la gâchette qui se déplace alors vers l'avant. Une fois que la gâchette s'est déplacée vers l'avant du boîtier, la tige ne se trouve plus dans l'alignement du trou, et la gâchette reste alors en position déverrouillée.

L'objet de la présente invention est de remédier à l'inconvénient des dispositifs de l'art antérieur, en proposant une nouvelle forme de boîtier basée sur un fonctionnement différent de celui du dispositif décrit dans le brevet EP666954, et évitant le risque d'ouverture intempestive par la simple sortie de la tige du trou sous l'effet d'un choc.

A cet effet, l'invention concerne un boîtier antivol comportant une gâchette mobile empêchant le retrait de l'article protégé en position verrouillée, la gâchette étant maintenue en position verrouillée par un organe propre à interagir avec un outil de déverrouillage magnétique, caractérisé en ce que ledit organe est formé par une masselotte métallique présentant un épaulement venant s'appuyer en position verrouillée contre un épaulement prévu sur la partie fixe, les deux épaulements étant sensiblement perpendiculaires à la direction dans laquelle se déplace la gâchette mobile pour passer en position déverrouillée.

Selon un mode de réalisation préféré, le boîtier antivol comporte un moyen pour repousser au repos la gâchette dans une position dans laquelle les deux épaulements interagissent pour immobiliser la masselotte.

Selon une variante préférée, la gâchette est mobile selon un premier mouvement longitudinal de déblocage, parallèlement au plan de contact des épaulements, avec une course correspondant sensiblement à la longueur de la zone de contact desdits épaulements, et un deuxième mouvement transversal possible lorsque la masselotte est en position déverrouillée.

Selon une autre variante avantageuse, le boîtier selon l'invention comporte un moyen élastique repoussant la gâchette au repos selon une direction longitudinale de blocage.

Selon un mode de réalisation particulier, il présente au moins une protubérance longitudinale apte à venir pénétrer dans une cavité longitudinale complémentaire de la gâchette d'une profondeur sensiblement égale à la longueur de contact des épaulements.

Selon une variante avantageuse, la masselotte est constituée par une pièce métallique cylindrique.

De préférence, la gâchette est réalisée en une pièce unique en matière plastique présentant un logement pour la masselotte.

Un but additionnel de l'invention est de permettre le déverrouillage avec différents types d'outils connus antérieurement pour des applications spécifiques.

Les boîtiers antivols de cassettes de l'art antérieur ne sont pas adaptés à un déverrouillage à l'aide d'un outil destiné spécifiquement au déverrouillage d'antivols pour textiles, qui présentent généralement un trou au fond duquel se trouve l'aimant.

Le but secondaire de l'invention est de remédier à cet inconvénient en proposant un boîtier déverrouillable avec le même outil que celui employé pour les articles textiles, et présentant une grande robustesse et sûreté de fonctionnement.

A cet effet, la gâchette présente une protubérance sensiblement cylindrique à l'intérieur de laquelle se trouve le logement de la masselotte, la masselotte venant sous l'effet d'un aimant contre la paroi frontale de ce logement.

L'invention sera décrite dans ce qui suit à titre d'exemple non limitatif, en référence aux dessins annexés où :
- la figure 1 représente une vue partielle du boîtier et de la gâchette, en position fermée ;
- la figure 2 représente une vue partielle du boîtier et de la gâchette, en position ouverte ;
- la figure 3 représente une vue partielle d'une variante de réalisation du boîtier et de la gâchette, en position fermée ;
- les figures 4 à 7 représentent une vue en coupe d'une variante de réalisation, en position ouverte et fermée.

Le boîtier (1) est formé par un cadre en matière plastique s'ouvrant par une fente (1) pour l'introduction d'un article tel qu'un compact-disque ou une cassette. Une gâchette (3) vient partiellement obturer cette fente en position de verrouillage. Elle empêche ainsi le retrait de l'article. Elle peut être déplacée dans une position représentée en figure 2, où elle libère totalement la fente (2). Cette gâchette est formée par une pièce moulée creuse, fermée à la partie arrière par une paroi (4) présentant une lumière (5). Le boîtier présente en arrière de la gâchette une butée (6) s'étendant transversalement, prolongée par un élément saillant longitudinal (7) constituant un moyen de guidage du déplacement de la partie arrière de la gâchette. La coopération entre cet élément saillant (7) et la lumière (5) permet d'une part un déplacement de le gâchette selon une direction longitudinale, et d'autre part un basculement de la gâchette par pivotement autour de la zone de contact entre le bord de la lumière (5) et l'élément longitudinal (7).

La gâchette (3) présente à sa partie avant un logement (8) dans lequel vient pénétrer, en position verrouiller, une butée longitudinale (9) empêchant le déplacement transversal de la gâchette (3). Cette butée est placée dans le prolongement d'une protubérance (10) du boîtier s'étendant vers l'intérieur de la gâchette. La partie arrière de cette protubérance (10) présente un épaulement (11). Cet épaulement (11) s'étend vers l'arrière du boîtier, sur une longueur 1 de quelques millimètres.

A sa partie arrière, la gâchette présente un chanfrein (30) transversal permettant le basculement entre une position de verrouillage représentée en figure 1 et la position de déverrouillage représentée en figure 2.

La gâchette (3) présente par ailleurs un logement cylindrique (12) à l'intérieur duquel est placée la masselotte métallique (13). Cette masselotte est repoussée transversalement, en direction du boîtier, par un ressort (14).

La masselotte (13) est prolongée du coté du boîtier par une tige (15) sur laquelle est fixée une tête (17) présentant un épaulement (16) s'étendant dans un plan longitudinal.

Cet épaulement (16) vient en contact, en position verrouillée, avec l'épaulement (11) du boîtier. Il empêche ainsi le retrait de la masselotte (13), même lorsque celle-ci est soumise à l'action d'un aimant.

La masselotte peut être réalisée sous forme d'une tige en un matériau ferromagnétique, ou en acier, présentant une nervure annulaire ou par l'association d'une pièce cylindrique magnétique ou ferromagnétique et d'un pied formant l'épaulement de blocage.

Le boîtier présente par ailleurs une lame élastique (17) venant s'appuyer contre le logement (12) de la masselotte (13), ou contre une autre paroi transversale de la gâchette (3), pour exercer une pression longitudinale tendant à maintenir les épaulements (11) et (16) en appui l'un contre l'autre. La masselotte ne peut donc se déplacer sous l'effet d'un aimant approché de la surface de la gâchette que lorsque, en même temps, on exerce une pression sur la face frontal avant de la gâchette pour désaccoupler les épaulement (11) et (16).

La gâchette et la masselotte sont toutes deux verrouillées en position de fermeture. Le basculement de la gâchette afin de déplacer transversalement la partie avant dans une position où elle libère la fente (2) n'est pas possible, car la butée (9) coopère avec la cavité (8). Pour séparer la butée (9) et la cavité (8), il faudrait faire avancer la gâchette, ce qui n'est pas possible car la tête (17) vient buter contre la protubérance (10) du boîtier.

Il ne suffit pas non plus d'approcher un aimant, car les protubérances (11) et (16) empêchent le retrait de la masselotte (13).

Pour procéder au déverrouillage, il faut tout d'abord exercer une pression longitudinale sur la gâchette (3), vers l'arrière. Cette pression peut être exercée sur la face frontale (20) de la gâchette, où par coopération entre l'outil de déverrouillage et un puits d'ancrage (18) prévue sur la face latérale (19) de la gâchette (3).

Cette pression vient s'opposer à la pression exercée par le ressort (17) et provoque le désengagement des épaulement (11) et (16). La masselotte (13) est toujours repoussée vers le boîtier par le ressort (14). Toutefois, si un outil de déverrouillage magnétique est approché de la paroi (19) au niveau de la masselotte (13) métallique, celle-ci est attirée dans une position où la tête (17) vient se positionner au-dessus de la rampe (21) formant la face extérieure de la protubérance (10).

La gâchette (3) peut alors avancer, ce qui libère la cavité (8) de la butée (9), et ce qui permet ensuite le basculement de la gâchette (3) autour de la lumière (5) et le guide longitudinal (7). Ce guide présente un bourrelet saillant (22) pour éviter le désaccouplement inopiné de la gâchette. Ce bourrelet présente une épaisseur déterminée de façon à permettre le montage en force de la gâchette (3) sur le boîtier (1).

La figure 3 représente une vue d'une variante de réalisation. Cette variante diffère essentiellement par le fait que la face latérale (19) de la gâchette n'est pas plane, mais présente une protubérance (12) de forme cylindrique, comprenant une cavité (23) à l'intérieur de laquelle dépasse le logement (12) de la masselotte (13). Cette protubérance (12) est déterminée de façon à permettre la coopération avec un outil de déverrouillage de textiles, où l'aimant est placé au fond d'un renfoncement cylindrique de forme complémentaire de celle de la protubérance (12). La protubérance (12) est destinée à permettre indifféremment et sans modification l'utilisation d'un premier type d'outil de déverrouillage présentant un puit cylindrique au fond duquel se trouve un aimant, et un deuxième type d'outil de déverrouillage présentant une surface plane munie d'un aimant.

Les figures 4 à 7 représentent des variantes de réalisation d'un boîtier permettant l'utilisation de deux types de déverrouilleur.

L'organe mobile (40) présente des dents (41) venant coopérer avec des ergots (42) prévus sur le boîtier pour empêcher l'ouverture du boîtier en position verrouillée.

L'organe mobile (40) est repoussé par un ressort en position de déverrouillage. Il peut être bloqué en position de verrouillage par un moyen magnétique de verrouillage modulaire.

Le premier moyen est constitué par une lame (43) qui est plane au repos, comme représentée en figure 6. Dans cette position de repos, un téton (45) vient se loger dans la lumière (44) de la lame. Ce téton (45), de forme cylindrique dans l'exemple décrit, forme une saillie sur l'organe mobile (40). La lame étant fixe par rapport au boîtier, l'organe mobile (40) et immobilisé lorsque le téton (45) pénètre dans la lumière (44). Lorsqu'un aimant est approché de la surface du boîtier, au niveau de l'emplacement de la lame (43), celle-ci se déforme comme représentée en figure 5, pour prendre une forme convexe. Le téton (43) est alors libéré, et l'organe mobile (40) se déplace sous l'action du ressort (46) en position de déverrouillage.

L'armement du boîtier se fait en repoussant l'organe mobile (40) en position de verrouillage à l'aide du bouton (48) prolongeant l'organe mobile (40).

Le boîtier peut être adapté très facilement pour l'utilisation avec un déverrouilleur à puit, habituellement utilisé pour des articles textiles.

Il présente à cet effet un logement (50) en forme de dôme ou de cylindre, à l'intérieur duquel est logée une masselotte (51) repoussée vers l'organe mobile (50) par un ressort (52). Cet organe mobile (50) présente une gorge annulaire (54) délimitant un épaulement (55).

L'organe mobile (40) présente une butée (56) présentant un épaulement (57) venant coopérer, en position fermée, avec l'épaulement (55) de la masselotte cylindrique (51).

Pour verrouiller le boîtier, on repousse l'organe mobile (40) en position de verrouillage à l'aide du bouton d'armement (48). La rampe (58) formant la face arrière de la butée (56) repousse la masselotte (51) dans son logement. Lorsque la masselotte (51) se trouve en avant de la butée (56), elle est repoussée vers l'organe mobile par le ressort (53). Lorsque l'on relâche la pression sur le bouton d'armement (48), l'organe mobile avance sous l'action du ressort (46) jusqu'à ce qu'à ce que la butée (56) viennent en contact avec la masselotte (51). Le boîtier est alors verrouillé.

Pour déverrouiller le boîtier, on repousse l'organe mobile en arrière à l'aide du bouton d'armement (48). Les épaulements (57, 51) sont alors désengagés, et un aimant approché de la surface du puit (50) attire la masselotte dans une position écartée de l'organe mobile, permettant le passage de la butée (56). On relâche alors la pression sur le bouton d'armement, et l'organe mobile est repoussé par le ressort (46) en position déverrouillée.

L'adaptation du boîtier à l'un ou l'autre type de déverrouillage se fait par la mise en place soit de la lame (43), soit de la masselotte (51).

## Revendications

1. Boîtier antivol comportant une gâchette (3) mobile empêchant le retrait de l'article protégé en position verrouillée, la gâchette (3) étant maintenue en position verrouillée par un organe propre à interagir avec un outil de déverrouillage magnétique, **caractérisé en ce que** ledit organe est formé par une masselotte cylindrique (13) métallique mobile dans un logement cylindrique (12) de la gâchette, ladite masselotte cylindrique (13) présentant un épaulement (16) venant s'appuyer en position verrouillée contre un épaulement (11) prévu sur la partie fixe, les deux épaulements (11, 16) étant sensiblement perpendiculaires à la direction dans laquelle se déplace la gâchette (3) mobile pour passer en position déverrouillée.

2. Boîtier antivol selon la revendication 1 **caractérisé en ce qu'**il comporte un moyen pour repousser au repos la gâchette (3) dans une position dans laquelle les deux épaulements (11, 16) interagissent pour immobiliser la masselotte.

3. Boîtier antivol selon la revendication 2 **caractérisé en ce que** la gâchette (3) est mobile selon un premier mouvement longitudinal de déblocage, parallèlement au plan de contact des épaulements, avec une course correspondant sensiblement à la longueur de la zone de contact desdits épaulements, et un deuxième mouvement transversal possible lorsque la masselotte (13) est en position déverrouillée.

4. Boîtier antivol selon la revendication 3 **caractérisé en ce qu'**il comporte un moyen élastique repoussant la gâchette (3) au repos selon une direction longitudinale de blocage.

5. Boîtier antivol selon l'une au moins des revendications précédentes **caractérisé en ce qu'**il présente au moins une protubérance longitudinale apte à venir pénétrer dans une cavité longitudinale complémentaire de la gâchette (3) d'une profondeur sensiblement égale à la longueur de contact des épaulements.

6. Boîtier antivol selon l'une au moins des revendications précédentes **caractérisé en ce que** la masselotte (13) est constituée par une pièce métallique cylindrique.

7. Boîtier antivol selon l'une au moins des revendications précédentes **caractérisé en ce que** la gâchette (3) est réalisée en une pièce unique en matière plastique présentant un logement pour la masselotte (13).

8. Boîtier antivol selon l'une au moins des revendications précédentes **caractérisé en ce que** la gâchette présente une protubérance (12) sensiblement cylindrique à l'intérieur de laquelle se trouve le logement de la masselotte, la masselotte venant sous l'effet d'un aimant contre la paroi frontale de ce logement, la protubérance étant destinée à permettre l'utilisation d'un premier type d'outil de déverrouillage présentant un puit cylindrique au fond duquel se trouve un aimant, et un deuxième type d'outil de déverrouillage présentant une surface plane munie d'un aimant.

9. Boîtier antivol selon la revendication 1 **caractérisé en ce que** la gâchette comporte un organe mobile (40) repoussé par un ressort en position de déverrouillage, ledit organe mobile (40) présentant des moyens magnétiques de verrouillage modulaires formés par une lame (43) qui est plane au repos et qui coopère au repos avec un téton (45) vient se loger dans la lumière (44) de la lame, et un deuxième moyen formé par une masselotte (51) repoussée vers l'organe mobile (50) par un ressort (52), cet organe mobile (50) présentant une gorge annulaire (54) délimitant un épaulement (55).

10. Boîtier antivol selon la revendication 1 ou 9 **caractérisé en ce que** la gâchette comporte un organe mobile (40) muni de dents, et une butée (56) présentant un épaulement (57) venant coopérer, en position fermée, avec l'épaulement (55) de la masselotte cylindrique (51), l'organe mobile se déplaçant selon un mouvement linéaire entre une position de verrouillage dans laquelle les dents viennent retenir des parties complémentaires solidaires du boîtier, et une position d'ouverture dans laquelle les parties complémentaires sont libérées.

## Claims

1. Anti-theft chamber comprising a mobile trigger (3) preventing the extraction of the protected article in locked position, the trigger (3) being maintained in locked position by an organ appropriate for interacting with a magnetic unlocking tool, **characterised in that** said organ is formed by a metallic cylindrical counterweight (13) mobile in a cylindrical housing (12) of the trigger, said cylindrical counterweight (13) having a shoulder (16) coming to rest in locked position against a shoulder (11) provided on the fixed part, the two shoulders (11, 16) being substantially perpendicular to the direction in which the mobile trigger (3) moves to pass to unlocked position.

2. Anti-theft chamber according to claim 1 **characterised in that** it comprises a means for pushing the trigger (3) into the rest position, in a position in which the two shoulders (11, 16) act together to immobilise the counterweight.

3. Anti-theft chamber according to claim 2 **characterised in that** the trigger (3) is mobile according to a first longitudinal de-blocking movement, parallel to the contact plane of the shoulders, with a run corresponding substantially to the length of the contact zone of said shoulders, and a second possible transversal movement when the counterweight (13) is in an unlocked position.

4. Anti-theft chamber according to claim 3 **characterised in that** it comprises an elastic means pushing back the trigger (3) into the rest position according to a longitudinal blocking direction.

5. Anti-theft chamber according to at least one of the preceding claims **characterised in that** it has at least one longitudinal protuberance capable of penetrating a complementary longitudinal cavity of the trigger (3) of a depth substantially equal to the length of contact of the shoulders.

6. Anti-theft chamber according to at least one of the preceding claims **characterised in that** the counterweight (13) is constituted of a cylindrical metallic part.

7. Anti-theft chamber according to at least one of the preceding claims **characterised in that** the trigger (3) is made out of a single part in plastic material providing a housing for the counterweight (13).

8. Anti-theft chamber according to at least one of the preceding claims **characterised in that** the trigger has a substantially cylindrical protuberance (12) inside which there is the housing for the counterweight, the counterweight arriving, under the effect of a magnet, against the front wall of this housing, the protuberance being intended to allow utilisation of a first type of unlocking tool with a cylindrical well with a magnet at the base, and a second type of unlocking tool with a plane surface provided with a magnet.

9. Anti-theft chamber according to claim 1 **characterised in that** the trigger comprises a mobile organ (40) pushed by a spring into unlocking position, said mobile organ (40) having magnetic means for modular locking formed by a blade (43) which is plane in the rest position and which co-operates at rest with a locking stud (45) that moves in to lodge in the port (44) of the blade, and a second means formed by a counterweight (51) pushed towards the mobile organ (50) by a spring (52), this mobile organ (50) having an annular throat (54) defining a shoulder (55).

10. Anti-theft chamber according to one or the other of claims 1 or 9 **characterised in that** the trigger comprises a mobile organ (40) provided with teeth, and a stop (56) with a shoulder (57) coming to co-operate, in closed position, with the shoulder (55) of the cylindrical counterweight (51), the mobile organ moving according to a linear movement between a locked position in which the teeth then move in to retain the complementary parts integral with the chamber, and an open position in which the complementary parts are freed.

## Patentansprüche

1. Diebstahlsicherungsgehäuse, mit einer beweglichen Zuhaltung (3), die den Entzug des in verriegelter Stellung gesicherten Artikels verhindert, dabei wird die Zuhaltung (3) von einem Organ, dass mit einem magnetischen Entriegelungswerkzeug zusammenwirken kann in verriegelter Stellung gehalten, **dadurch gekennzeichnet, dass** das genannte Organ aus einem zylindrischen metallischen Gießkopf (13) besteht, der innerhalb einer zylindrischen Lagerung (13) der Zuhaltung beweglich ist, dabei erweist der zylindrische Gießkopf (13) eine Schulter (16), welche in verriegelter Stellung gegen eine auf dem festen Teil vorgesehene Schulter (11) anliegt und die zwei Schultern (11, 16) verlaufen wesentlich senkrecht zur Verschiebungsrichtung der beweglichen Zuhaltung (3), wenn diese die entriegelte Stellung annimmt.

2. Diebstahlsicherungsgehäuse nach Anspruch 1, **dadurch gekennzeichnet, dass** es ein Mittel umfasst das dazu vorgesehen ist, die Zuhaltung (3) in Ruhestellung zu verschieben, in welcher die zwei Schultern (11, 16) zusammenwirken, um den Gießkopf festzusetzen.

3. Diebstahlsicherungsgehäuse nach Anspruch 2, **dadurch gekennzeichnet, dass** die Zuhaltung (3) in eine erste längliche Entriegelungsbewegung parallel zur Schulterkontaktebene, mit einem Weg, der wesentlich der Länge des Kontaktbereichs der genannten Schultern und in eine zweite Querbewegung, welche bei entriegeltem Gießkopf (13) möglich ist, beweglich ist.

4. Diebstahlsicherungsgehäuse nach Anspruch 3, **dadurch gekennzeichnet, dass** es ein elastisches Mittel umfasst, das die Zuhaltung (3) in eine längliche Verriegelungsrichtung in Ruhestellung verschiebt.

5. Diebstahlsicherungsgehäuse nach mindestens einem der vorhergehenden Ansprüche, **dadurch gekennzeichnet, dass** es mindestens einen länglichen Vorsprung erweist, der in einen länglichen Zusatzhohlraum der Zuhaltung (3) eindringen kann, dessen Tiefe wesentlich der Schulterkontaktlänge entspricht.

6. Diebstahlsicherungsgehäuse nach mindestens einem der vorhergehenden Ansprüche, **dadurch gekennzeichnet, dass** der Gießkopf (13) aus einem zylindrischen Metallteil besteht.

7. Diebstahlsicherungsgehäuse nach mindestens einem der vorhergehenden Ansprüche, **dadurch gekennzeichnet, dass** die Zuhaltung (3) in einem Stück, als Kunststoffstück mit einer Lagerung für den Gießkopf (13) ausgebildet ist.

8. Diebstahlsicherungsgehäuse nach mindestens einem der vorhergehenden Ansprüche, **dadurch gekennzeichnet, dass** die Zuhaltung einen wesentlich zylindrischen Vorsprung (12) erweist, in welchem die Gießkopflagerung angeordnet ist, dabei kommt der Gießkopf unter dem Einfluss eines Magnets gegen die Frontwand dieser Lagerung und der Vorsprung ist dazu vorgesehen, um den Einsatz einer ersten Entriegelungswerkzeugsart zu ermöglichen, welche einen zylindrischen Schacht aufweist, auf dessen Boden ein Magnet angeordnet ist und einer zweiten Entriegelungswerkzeugsart, die eine plane, mit einem Magnet versehene Oberfläche erweist.

9. Diebstahlsicherungsgehäuse nach Anspruch 1, **dadurch gekennzeichnet, dass** die Zuhaltung ein bewegliches Organ (40) erweist, das von einer Feder in Entriegelungsstellung verschoben wird, dabei erweist das bewegliche Organ (40) magnetische Verriegelungsmittel, welche aus einem in Ruhestellung planen Messer (43), das in Ruhestellung mit einem Zapfen (45) zusammenwirkt, welcher in die Messeröffnung (44) eingreift, bestehen und ein zweites, aus einem, von einer Feder (52) gegen das bewegliche Organ (50) verschobenen Gießkopf bestehendes Mittel, dabei erweist das bewegliche Organ (50) eine ringförmige Nut (54), zur Begrenzung einer Schulter (55).

10. Diebstahlsicherungsgehäuse nach Anspruch 1 oder 9, **dadurch gekennzeichnet, dass** die Zuhaltung ein gezahntes bewegliches Organ (40) umfasst und einen Anschlag (56) mit einer Schulter (57), welche in geschlossener Stellung mit der Schulter (55) des zylindrischen Gießkopfes (51) in Zusammenwirkung kommt, dabei verschiebt sich das bewegliche Organ (40) in eine lineare Bewegung zwischen einer Verriegelungsstellung, in welcher die Zähne die fest miteinander verbundenen Gehäusezusatzteile festhalten und einer Öffnungsstellung in welcher die Zusatzteile freigesetzt sind.
